# EUROPÄISCHE PATENTSCHRIFT

(11) **EP 3 477 008 B1**
(45) Veröffentlichungstag und Bekanntmachung des Hinweises auf die Patenterteilung: **12.04.2023**
(21) Anmeldenummer: 18000827.8
(22) Anmeldetag: 25.10.2018
(51) Int. Cl.: E03C 1/04, E03C 1/05

(54) **SANITÄRARMATUR MIT EINEM SENSOR UND VERFAHREN ZUM STEUERN UND ZUR HERSTELLUNG EINER SANITÄRARMATUR MIT EINEM SENSOR**
SANITARY FITTING WITH A SENSOR AND METHOD FOR OPERATING AND MANUFACTURING OF A SANITARY FITTING WITH A SENSOR
ROBINETTERIE SANITAIRE DOTÉE D'UN CAPTEUR ET PROCÉDÉ DE L'UTILISATION ET DE FABRICATION D'UNE ROBINETTERIE SANITAIRE DOTÉE D'UN CAPTEUR

(30) Priorität: 25.10.2017 DE 102017124923
(43) Veröffentlichungstag der Anmeldung: 01.05.2019
(73) Patentinhaber: Grohe AG, 58653 Hemer (DE)
(72) Erfinder: Gaida, Waldemar, 40549 Düsseldorf (DE); Depiere, Bert, 3150 Wakkerzeel (BE)

(56) Entgegenhaltungen:
- EP-A2- 2 103 749
- WO-A1-99/34065
- WO-A1-2004/001142
- WO-A2-2013/019272
- DE-U1-202006 004 399
- US-A- 5 062 164

## Beschreibung

Die vorliegende Erfindung betrifft eine Sanitärarmatur gemäss dem Oberbegriff von Anspruch 1, die der bedarfsgerechten Bereitstellung eines Mischwassers an einem Waschbecken, Spülbecken, Dusche und/oder Badewanne dient sowie ihre Verwendung und Herstellung.

Sanitärarmaturen weisen ein Armaturengehäuse aus (Guss-)Metall und/oder Kunststoff auf, in dem regelmäßig ein Mischventil angeordnet ist, mittels dem ein Kaltwasser und ein Warmwasser zu einem Mischwasser mischbar sind. Bei dem Mischventil kann es sich beispielsweise um eine Mischkartusche oder Thermostatmischkartusche handeln, die zur Einstellung zumindest einer Eigenschaft des Mischwassers, wie zum Beispiel einer gewünschten Mischwassertemperatur, eines Mischwasserdrucks oder einer Durchflussmenge des Mischwassers, dient. Hierzu ist das Mischventil beispielsweise durch einen Hebel der Sanitärarmatur betätigbar. Nachteilig an den bekannten Sanitärarmaturen ist, dass die tatsächliche Eigenschaft des Mischwassers von der eingestellten Eigenschaft abweichen kann, sodass beispielsweise eine Verbrühungsgefahr für einen Benutzer der Sanitärarmatur besteht. Die Druckschrift DE202006004399U1 beschreibt eine Armatur mit einem Sensor zur Anzeige der Wassertemperatur. Die Druckschrift WO99/34065A1 beschreibt ein Fluiddaten-Detektier-und-Steuersystem zum Detektieren von Eigenschaften eines Fluids und zum Steuern des Flusses dieses Fluides aus einer Armatur. Die Druckschrift US5062164A beschreibt eine elektronische Wasserarmatur aufweisend einen Infrarotsensor.

Aufgabe der Erfindung ist es daher, die mit Bezug auf den Stand der Technik geschilderten Probleme zumindest teilweise zu lösen und insbesondere eine Sanitärarmatur anzugeben, bei der ein Abweichen der tatsächlichen Eigenschaft des Mischwassers von der gewünschten Eigenschaft feststellbar ist. Zudem soll auch ein Verfahren zum Steuern eines Mischventils einer Sanitärarmatur angegeben werden, mittels dem ein Abweichen der tatsächlichen Eigenschaft des Mischwassers von der gewünschten Eigenschaft des Mischwassers verhinderbar ist. Weiterhin soll auch ein Verfahren zur Herstellung einer Sanitärarmatur angegeben werden, mit dem eine Sanitärarmatur herstellbar ist, bei der ein Abweichen der tatsächlichen Eigenschaft des Mischwassers von der gewünschten Eigenschaft des Mischwassers feststellbar ist.

Diese Aufgaben werden gelöst mit einer Sanitärarmatur und einem Verfahren gemäß den Merkmalen der unabhängigen Patentansprüche. Weitere vorteilhafte Ausgestaltungen der Erfindung sind in den abhängigen Patentansprüchen angegeben.

Darüber hinaus werden die in den Patentansprüchen angegebenen Merkmale in der Beschreibung näher präzisiert und erläutert, wobei weitere bevorzugte Ausgestaltungen der Erfindung dargestellt werden.

Die Sanitärarmatur dient der Bereitstellung von Wasser an einem Spülbecken, Waschbecken, Dusche und/oder Badewanne. Die Sanitärarmatur weist ein Armaturengehäuse auf, das bevorzugt zumindest teilweise aus (Guss-)Metall, wie zum Beispiel Messing, und/oder Kunststoff besteht. Das Armaturengehäuse kann einen Auslauf aufweisen, der starr oder bewegbar, insbesondere verschwenkbar und/oder zumindest teilweise ausziehbar, an dem Armaturengehäuse befestigt ist.

Weiterhin weist die Sanitärarmatur ein Mischventil zum Mischen eines Kaltwassers und eines Warmwassers zu einem Mischwasser auf, wobei es sich bei dem Mischventil beispielsweise um eine Mischkartusche oder Thermostatkartusche handeln kann. Zur Einstellung zumindest einer gewünschten Eigenschaft des gemischten Mischwassers ist das Mischventil beispielsweise durch ein Stellglied, wie zum Beispiel einem Hebel und/oder einem elektrischem Stellantrieb, der Sanitärarmatur betätigbar. Bei der zumindest einen Eigenschaft kann es sich beispielsweise um eine Mischwassertemperatur des Mischwassers handeln. Zur Einstellung der gewünschten Mischwassertemperatur ist mittels des Stellglieds insbesondere ein Mischungsverhältnis zwischen dem Kaltwasser, das eine Kaltwassertemperatur aufweist, und einem Warmwasser, das eine Warmwassertemperatur aufweist, einstellbar, sodass das Mischventil das Mischwasser mit einer gewünschten Mischwassertemperatur mischt. Die Kaltwassertemperatur beträgt insbesondere maximal 25 °C (Celsius), bevorzugt 1 °C bis 25 °C, besonders bevorzugt 5 °C bis 20 °C und/oder die Warmwassertemperatur insbesondere maximal 90 °C, bevorzugt 25 °C bis 90 °C, besonders bevorzugt 55 °C bis 65 °C.

Darüber hinaus weist die Sanitärarmatur einen Mischwasserkanal auf, durch den das Mischwasser vom dem Mischventil durch den Auslauf des Armaturengehäuses zu einer Entnahmeöffnung der Sanitärarmatur leitbar ist.

An dem Mischwasserkanal ist ein Sensor zur Bestimmung der zumindest einen Eigenschaft des Mischwassers angeordnet. Der Sensor ist außerhalb des Mischwasserkanals angeordnet, sodass der Sensor nicht mit dem Mischwasser in dem Mischwasserkanal in (direkten) Kontakt kommen kann.

Durch den Sensor ist somit feststellbar, ob das durch den Mischwasserkanal zu der Entnahmeöffnung strömende Mischwasser tatsächlich die gewünschte zumindest eine Eigenschaft aufweist, die beispielsweise über das Stellglied durch den Benutzer eingestellt wurden. Bei einer Abweichung der tatsächlichen bzw. gemessenen Eigenschaft des Mischwassers von der gewünschten Eigenschaft kann der Benutzer beispielsweise akustisch und/oder optisch gewarnt werden.

Gemäß der Erfindung ist der Mischwasserkanal als Schlauchleitung ausgebildet und der Sensor (außen) an der Schlauchleitung befestigt. Dies hat insbesondere den Vorteil, dass der Sensor vor der Montage der Schlauchleitung in dem Armaturengehäuse an der Schlauchleitung befestigt werden kann und zusammen mit der Schlauchleitung in dem Armaturengehäuse montierbar ist. Hierdurch kann der Montageaufwand des Sensors in der Sanitärarmatur reduziert werden. Bei der Schlauchleitung kann es sich beispielsweise um eine Kunststoffleitung handeln. Die Schlauchleitung ist insbesondere flexibel bzw. elastisch verformbar ausgebildet.

Der Sensor umgibt den Mischwasserkanal gemäß der Erfindung. Das bedeutet, dass sich der Mischwasserkanal durch den Sensor hindurch erstreckt. Der Sensor kann eine Mehrzahl von Messstellen umfassen, die beispielsweise in Umfangsrichtung des Mischwasserkanals verteilt angeordnet sind. Hierdurch ist die zumindest eine Eigenschaft des Mischwassers besonders exakt bestimmbar bzw. feststellbar und der Sensor besonders sicher an dem Mischwasserkanal befestigbar.

Weiterhin ist es vorteilhaft, wenn der Sensor in einem Hohlraum des Armaturengehäuses angeordnet ist. Dies bedeutet insbesondere, dass der Sensor bei der Herstellung des Armaturengehäuses nicht in das Material des Armaturengehäuses eingegossen wurde.

Vorzugsweise steht der Sensor während des Betriebs der Sanitärarmatur nicht (direkt bzw. unmittelbar) mit dem Mischwasser in Kontakt. Hierdurch kann insbesondere Korrosion und/oder sonstige negative Einflüsse des Mischwassers auf den Sensor vorgebeugt werden.

Weiterhin ist es vorteilhaft, wenn mittels des Sensors die Mischwassertemperatur, ein Mischwasserdruck oder eine Durchflussmenge des Mischwassers bestimmbar sind. Insbesondere sind mittels des Sensors mehrere Eigenschaften des Mischwassers bestimmbar, beispielweise die Mischwassertemperatur, der Mischwasserdruck und/oder die Durchflussmenge des Mischwassers. Weiterhin kann der Mischwasserkanal auch eine Mehrzahl von Sensoren aufweisen, die z. B. außen über dessen Umfang und/oder axiale Erstreckung angeordnet sein können.

Vorzugsweise ist der Sensor über ein durch das Armaturengehäuse verlaufendes Kabel mit einer Energiequelle verbunden. Bei der Energiequelle kann es sich beispielsweise um eine Batterie, ein Netzteil oder ein öffentliches Stromversorgungsnetz handeln.

Des Weiteren ist es vorteilhaft, wenn die Sanitärarmatur ein Display aufweist, mittels dem die durch den Sensor bestimmte Eigenschaft des Mischwassers anzeigbar ist. Bei dem Display kann es sich um ein beliebiges Element handeln, mittels dem die durch den Sensor bestimmte Eigenschaft des Mischwassers, wie zum Beispiel eine Mischwasserqualität, Mischwasserfluss und/oder Mischwassertemperatur, anzeigbar ist. Hierdurch kann ein Benutzer der Sanitärarmatur direkt feststellen, ob die tatsächlichen Eigenschaften des Mischwassers mit den gewünschten Eigenschaften übereinstimmen. Bei dem Display kann es sich beispielsweise um ein LCD-Display handeln.

Einem weiteren Aspekt folgend wird auch ein Verfahren zum Steuern eines Mischventils der beschriebenen Sanitärarmatur angegeben, wobei das Mischventil auf Basis einer durch einen Sensor der Sanitärarmatur bestimmten Eigenschaft eines Mischwassers gesteuert wird.

Hierzu kann der Sensor mit einer Steuerung, beispielsweise nach Art eines Mikroprozessors oder Mikrocontrollers, verbunden sein, mittels dem ein Abweichen der durch den Sensor bestimmten zumindest einen Eigenschaft des Mischwassers von der mittels des Stellglieds eingestellten zumindest einen Eigenschaft des Mischwassers feststellbar ist. Bei einer Abweichung der durch den Sensor bestimmten zumindest einen Eigenschaft von der (durch den Benutzer der Sanitärarmatur) eingestellten zumindest einen Eigenschaft des Mischwassers, kann die Steuerung das Mischventil, beispielsweise mittels eines elektrischen Antriebs, betätigen, bis dass die durch den Sensor bestimmte zumindest eine Eigenschaft des Mischwassers mit der eingestellten zumindest einen Eigenschaft des Mischwassers übereinstimmt. Das Steuern des Mischventils mit Hilfe der Steuerung kann dabei automatisch und/oder kontinuierlich erfolgen. Bezüglich weiterer Einzelheiten des Verfahrens beziehungsweise der Sanitärarmatur wird auf die Beschreibung der erfindungsgemäßen Sanitärarmatur verwiesen.

Einem weiteren Aspekt folgend wird ein Verfahren zur Herstellung einer Sanitärarmatur angegeben, das zumindest die folgenden Schritte umfasst:
a) Bereitstellen eines Armaturengehäuses,
b) Befestigen eines Mischventils zum Mischen eines Kaltwassers und eines Warmwassers zu einem Mischwasser mit einer Mischwassertemperatur in dem Armaturengehäuse,
c) Befestigen eines Sensors zur Bestimmung einer Eigenschaft des Mischwassers an einem Mischwasserkanal außerhalb des Armaturengehäuses, wobei der Mischwasserkanal als Schlauchleitung ausgebildet und der Sensor an der Schlauchleitung befestigt ist, und wobei der Sensor den Mischwasserkanal umgibt
d) Positionieren des Mischwasserkanals mit dem Sensor in dem Armaturengehäuse und
e) Verbinden des Mischwasserkanals mit dem Mischventil und einer Entnahmeöffnung des Auslaufs, sodass das Mischwasser von dem Mischventil zu der Entnahmeöffnung leitbar ist.

In Schritt a) erfolgt eine Bereitstellung des Armaturengehäuses an einem Montageort der Sanitärarmatur. In Schritt b) wird das Mischventil zum Mischen des Kaltwassers und des Warmwassers zu dem Mischwasser mit der Mischwassertemperatur in dem Armaturengehäuse befestigt. Die Befestigung kann beispielsweise über eine Klebeverbindung, Klemmverbindung, Rastverbindung und/oder Schraubverbindung in dem Armaturengehäuse erfolgen. In Schritt c) wird der Sensor zur Bestimmung einer Eigenschaft des Mischwassers an einem Mischwasserkanal befestigt, bevor der Mischwasserkanal in dem Armaturengehäuse positioniert wurde. Die Positionierung des Mischwasserkanals in dem Armaturengehäuse erfolgt in Schritt d) erst nachdem der Sensor, insbesondere an einer äußeren Umfangsfläche des Mischwasserkanals, an dem Mischwasserkanal befestigt wurde. Die Befestigung des Sensors kann dabei über eine Klebeverbindung, Klemmverbindung, Schnappverbindung und/oder Schraubverbindung erfolgen. In Schritt e) wird insbesondere ein erstes längsseitiges Ende des Mischwasserkanals mit dem Mischventil und ein zweites längsseitiges Ende des Mischwasserkanals mit der Entnahmeöffnung des Auslaufs verbunden, sodass das Mischwasser während der Benutzung der Sanitärarmatur von dem Mischventil zu der Entnahmeöffnung leitbar ist. Für weitere Einzelheiten des Verfahrens beziehungsweise der Sanitärarmatur wird ebenfalls auf die Beschreibung der vorgeschlagenen Sanitärarmatur verwiesen.

Die Erfindung sowie das technische Umfeld werden nachfolgend anhand der Figur näher erläutert. Es ist darauf hinzuweisen, dass die Figur eine besonders bevorzugte Ausführungsvariante der Erfindung zeigt, diese jedoch nicht darauf beschränkt ist.

Fig. 1 zeigt beispielhaft und schematisch eine Sanitärarmatur.

Die Fig. 1 zeigt eine Darstellung einer Sanitärarmatur 1, bei der ein Innenbereich eines Armaturengehäuses 2 der Sanitärarmatur 1 teilweise sichtbar ist. In dem Armaturengehäuse 2 ist ein Mischventil 4 angeordnet, dem über eine erste Zuführleitung 13 Kaltwasser und über eine zweite Zuführleitung 14 Warmwasser zuführbar ist. Das Kaltwasser und das Warmwasser sind durch das Mischventil 4 zu einem Mischwasser mit einer gewünschten Mischwassertemperatur mischbar. Zur Einstellung der Mischwassertemperatur, einem Mischwasserdruck und/oder einer Durchflussmenge des Mischwassers durch einen Mischwasserkanal 5 ist das Mischventil 4 mittels eines als Hebel ausgebildeten Stellmittels 12 betätigbar. Bei der in der Fig. 1 gezeigten Sanitärarmatur 1 handelt es sich somit um eine Einhebelsanitärarmatur. Das Mischwasser ist von dem Mischventil 4 über den Mischwasserkanal 5 durch einen Auslauf 3 des Armaturengehäuses 2 zu einer Entnahmeöffnung 6 der Sanitärarmatur 1 leitbar. Bei dem Mischwasserkanal 5 handelt es sich hier um eine Schlauchleitung 8, die durch einen Hohlraum 9 des Armaturengehäuses 2 verläuft. An einer äußeren Umfangsfläche 15 des Mischwasserkanals 5 ist in dem Hohlraum 9 des Armaturengehäuses 2 ein Sensor 7 angeordnet, der den Mischwasserkanal 5 vollständig umgibt. Mittels des Sensors 7 ist zumindest eine Eigenschaft, insbesondere die Mischwassertemperatur, der Mischwasserdruck und/oder die Durchflussmenge, des durch den Mischwasserkanal 5 strömenden Mischwassers bestimmbar. Zur Energieversorgung des Sensors 7 ist dieser über ein durch das Armaturengehäuse 2 verlaufendes Kabel 16 mit einer Energiequelle 10 verbunden. Weiterhin ist der Sensor 7 über eine hier nicht gezeigte Steuerung datenleitend mit einem Display 11 verbunden, sodass die durch den Sensor 7 ermittelte zumindest eine Eigenschaft des Mischwassers einem Benutzer optisch anzeigbar ist. Der Sensor 7 wurde zudem vor der Positionierung des Mischwasserkanals 5 in dem Armaturengehäuse 2 an der äußeren Umfangsfläche 15 des Mischwasserkanals 5 befestigt und anschließend zusammen mit dem Mischwasserkanal 5 in dem Armaturengehäuse 2 positioniert.

Mit der vorliegenden Erfindung ist ein Abweichen einer tatsächlichen Eigenschaft des Mischwassers von einer gewünschten und/oder eingestellten Eigenschaft feststellbar und/oder korrigierbar.

### Bezugszeichenliste

- 1: Sanitärarmatur
- 2: Armaturengehäuse
- 3: Auslauf
- 4: Mischventil
- 5: Mischwasserkanal
- 6: Entnahmeöffnung
- 7: Sensor
- 8: Schlauchleitung
- 9: Hohlraum
- 10: Energiequelle
- 11: Display
- 12: Stellmittel
- 13: erste Zuführleitung
- 14: zweite Zuführleitung
- 15: Umfangsfläche
- 16: Kabel

## Patentansprüche

1. Sanitärarmatur (1), aufweisend:
- ein Armaturengehäuse (2),
- ein Mischventil (4) zum Mischen eines Kaltwassers und eines Warmwassers zu einem Mischwasser,
- einen Mischwasserkanal (5), durch den das Mischwasser von dem Mischventil (4) zu einer Entnahmeöffnung (6) des Armaturengehäuses (2) leitbar ist und
- einen Sensor (7), mittels dem zumindest eine Eigenschaft des Mischwassers bestimm-bar ist,
- wobei der Mischwasserkanal (5) als Schlauchleitung (8) ausgebildet ist,
**dadurch gekennzeichnet, dass**
der Sensor (7) an der Schlauchleitung (8) befestigt ist,
wobei der Sensor (7) den Mischwasserkanal (5) umgibt.

2. Sanitärarmatur (1) nach einem der vorhergehenden Patentansprüche, wobei der Sensor (7) in einem Hohlraum (9) des Armaturengehäuses (2) angeordnet ist.

3. Sanitärarmatur (1) nach einem der vorhergehenden Patentansprüche, wobei der Sensor (7) während des Betriebs der Sanitärarmatur (1) nicht mit dem Mischwasserwasser in Kontakt steht.

4. Sanitärarmatur (1) nach einem der vorhergehenden Patentansprüche, wobei mittels des Sensors (7) die Mischwassertemperatur, ein Mischwasserdruck oder eine Durchflussmenge des Mischwassers bestimmbar sind.

5. Sanitärarmatur (1) nach einem der vorhergehenden Patentansprüche, mit einer Energiequelle (10), wobei der Sensor (7) über ein durch das Armaturengehäuse (2) verlaufendes Kabel (16) mit der Energiequelle (10) verbunden ist.

6. Sanitärarmatur (1) nach einem der vorhergehenden Patentansprüche, aufweisend ein Display (11), mittels dem die durch den Sensor (7) bestimmte Eigenschaft des Mischwassers anzeigbar ist.

7. Verfahren zum Steuern eines Mischventils (4) einer Sanitärarmatur (1) nach einem der vorhergehenden Patentansprüche, wobei die Sanitärarmatur (1) bereitgestellt ist und das Mischventil (4) auf Basis einer durch den Sensor (7) der Sanitärarmatur (1) bestimmten Eigenschaft eines Mischwassers geregelt wird.

8. Verfahren zur Herstellung einer Sanitärarmatur (1), aufweisend zumindest die folgenden Schritte:
a) Bereitstellen eines Armaturengehäuses (2),
b) Befestigen eines Mischventils (4) zum Mischen eines Kaltwassers und eines Warmwassers zu einem Mischwasser mit einer Mischwassertemperatur in dem Armaturengehäuse (2),
c) Befestigen eines Sensors (7) zur Bestimmung einer Eigenschaft des Mischwassers an einem Mischwasserkanal (5) außerhalb des Armaturengehäuses (2), wobei der Mischwasserkanal (5) als Schlauchleitung (8) ausgebildet und der Sensor (7) an der Schlauchleitung (8) befestigt ist, und wobei der Sensor (7) den Mischwasserkanal (5) umgibt,
d) Positionieren des Mischwasserkanals (5) mit dem Sensor (7) in dem Armaturengehäuse (2) und
e) Verbinden des Mischwasserkanals (5) mit dem Mischventil (4) und einer Entnahmeöffnung (6) des Armaturengehäuses (2), sodass das Mischwasser von dem Mischventil (4) zu der Entnahmeöffnung (6) leitbar ist.

## Claims

1. A sanitary fitting (1), comprising:
- a fitting housing (2),
- a mixing valve (4) for mixing cold water and hot water to form mixed water,
- a mixed water channel (5) through which the mixed water can be conducted from the mixing valve (4) to a withdrawal opening (6) of the fitting housing (2), and
- a sensor (7) by means of which at least one property of the mixed water can be determined,
- wherein the mixed water channel (5) is designed as a hose line (8),
**characterized in that** the sensor (7) is fastened to the hose line (8), wherein the sensor (7) surrounds the mixed water channel (5).

2. The sanitary fitting (1) according to any one of the preceding claims, wherein the sensor (7) is arranged in a cavity (9) of the fitting housing (2).

3. The sanitary fitting (1) according to any one of the preceding claims, wherein the sensor (7) is not in contact with the mixed water during operation of the sanitary fitting (1).

4. The sanitary fitting (1) according to any one of the preceding claims, wherein the mixed water temperature, a mixed water pressure or a flow rate of the mixed water can be determined by means of the sensor (7).

5. The sanitary fitting (1) according to any one of the preceding claims, with an energy source (10), wherein the sensor (7) is connected to the energy source (10) via a cable (16) running through the fitting housing (2) .

6. The sanitary fitting (1) according to any one of the preceding claims, comprising a display (11) by means of which the property of the mixed water determined by the sensor (7) can be displayed.

7. A method for controlling a mixing valve (4) of a sanitary fitting (1) according to any one of the preceding claims, wherein the sanitary fitting (1) is provided and the mixing valve (4) is controlled on the basis of a property of a mixed water determined by the sensor (7) of the sanitary fitting (1).

8. A method for manufacturing a sanitary fitting (1), comprising at least the following steps:
a) providing a fitting housing (2),
b) fastening a mixing valve (4) for mixing cold water and hot water to form mixed water having a mixed water temperature in the fitting housing (2),
c) fastening a sensor (7) for determining a property of the mixed water to a mixed water channel (5) outside the fitting housing (2), wherein the mixed water channel (5) is designed as a hose line (8) and the sensor (7) is fastened to the hose line (8), and wherein the sensor (7) surrounds the mixed water channel (5),
d) positioning the mixed water channel (5) with the sensor (7) in the fitting housing (2), and
e) connecting the mixed water channel (5) to the mixing valve (4) and a withdrawal opening (6) of the fitting housing (2) so that the mixed water can be conducted from the mixing valve (4) to the withdrawal opening (6).

## Revendications

1. Robinetterie sanitaire (1), comportant :
- un corps de robinetterie (2),
- une soupape mitigeuse (4), destinée à mélanger une eau froide et une eau chaude en une eau mitigée,
- une canalisation (5) d'eau mitigée, à travers laquelle l'eau mitigée peut être conduite de la soupape mitigeuse (4) vers un orifice de prélèvement (6) du corps de robinetterie (2) et
- un capteur (7), au moyen duquel au moins une propriété de l'eau mitigée peut être déterminée,
- la canalisation (5) d'eau mitigée étant conçue sous la forme d'une canalisation (8) flexible, **caractérisée en ce que** le capteur (7) est fixé sur la canalisation (8) flexible, le capteur (7) entourant la canalisation (5) d'eau mitigée.

2. Robinetterie sanitaire (1) selon l'une quelconque des revendications précédentes, le capteur (7) étant placé dans une cavité (9) du corps de robinetterie (2).

3. Robinetterie sanitaire (1) selon l'une quelconque des revendications précédentes, le capteur (7) n'étant pas en contact avec l'eau mitigée, en cours de fonctionnement de la robinetterie sanitaire (1).

4. Robinetterie sanitaire (1) selon l'une quelconque des revendications précédentes, au moyen du capteur (7) pouvant être déterminés la température de l'eau mitigée, une pression de l'eau mitigée ou un débit de l'eau mitigée.

5. Robinetterie sanitaire (1) selon l'une quelconque des revendications précédentes, pourvue d'une source d'énergie (10), le capteur (7) étant connecté sur la source d'énergie (10) par l'intermédiaire d'un câble (16) s'écoulant à travers le corps de robinetterie (2) .

6. Robinetterie sanitaire (1) selon l'une quelconque des revendications précédentes, comportant un écran (11), permettant d'afficher la propriété de l'eau mitigée déterminée par le capteur (7).

7. Procédé, destiné à commander une soupape mitigeuse (4) d'une robinetterie sanitaire (1) selon l'une quelconque des revendications précédentes, la robinetterie sanitaire (1) étant mise à disposition et la soupape mitigeuse (4) étant régulée sur la base d'une propriété de l'eau mitigée qui est déterminée par le capteur (7) de la robinetterie sanitaire (1).

8. Procédé, destiné à fabriquer une robinetterie sanitaire (1), comportant au moins les étapes suivantes, consistant à :
a) mettre à disposition un corps de robinetterie (2),
b) fixer une soupape mitigeuse (4), destinée à mélanger une eau froide et une eau chaude en une eau mitigée avec une température d'eau mitigée dans le corps de robinetterie (2),
c) fixer un capteur (7), destiné à déterminer une propriété de l'eau mitigée sur une canalisation (5) d'eau mitigée à l'extérieur du corps de robinetterie (2), la canalisation (5) d'eau mitigée étant conçue sous la forme d'une canalisation (8) flexible et le capteur (7) étant fixé sur la canalisation (8) flexible, et le capteur (7) entourant la canalisation (5) d'eau mitigée,
d) positionner la canalisation (5) d'eau mitigée avec le capteur (7) dans le corps de robinetterie (2), et
e) connecter la canalisation (5) d'eau mitigée avec la soupape mitigeuse (4) et un orifice de prélèvement (6) du corps de robinetterie (2), de telle sorte que de l'eau mitigée puise être conduite de la soupape mitigeuse (4) vers l'orifice de prélèvement (6).
